# EUROPÄISCHE PATENTSCHRIFT

(11) **EP 2 501 942 B1**
(45) Veröffentlichungstag und Bekanntmachung des Hinweises auf die Patenterteilung: **04.01.2017**
(21) Anmeldenummer: 10779819.1
(22) Anmeldetag: 22.11.2010
(51) Int. Cl.: F15B 13/043, H01H 33/34

(54) **HOCHSPANNUNGSSCHALTER**
HIGH VOLTAGE SWITCH
COMMUTATEUR HAUTE-TENSION

(30) Priorität: 20.11.2009 DE 102009053899
(43) Veröffentlichungstag der Anmeldung: 26.09.2012
(73) Patentinhaber: ABB Schweiz AG, 5400 Baden (CH)
(72) Erfinder: SCHMIDT, Matthias, 60596 Frankfurt (DE); KÖRBER, Franz-Josef, 63674 Altenstadt (DE)
(74) Vertreter: ABB Patent Attorneys
(86) Internationale Anmeldenummer: PCT/EP2010/067919
(87) Internationale Veröffentlichungsnummer: WO 2011/061323

(56) Entgegenhaltungen:
- DE-A1- 2 311 354
- DE-A1- 2 850 590
- DE-B- 1 138 595
- DE-B- 1 284 230
- US-A- 2 754 840

## Beschreibung

Die Erfindung betrifft einen Hochspannungsschalter mit einer Ventilanordnung.

In der DE 10 2009 014 421.8 ist eine Ventilanordnung vorgeschlagen worden, bei der als Vorsteuerventil ein 3/2-Wegeventil und als Hauptsteuerventilanordnung zwei 2/2-Wegeventile vorgesehen worden sind.

Aus der US 5 476 030 A ist eine Ventilanordnung bekannt geworden, die mehrere Ventile unterschiedlicher Bauart mit mehreren 2/2-Wegeventilen und einem 3/2-Wegeventil aufweisen, so dass der Aufbau der Ventilanordnung recht kompliziert ist.

Aus der DE 199 32 139 B4 ist eine Ventilanordnung bekannt geworden, bei der zwei Schieberventile vorgesehen sind, die auf die eingangs erwähnte Weise miteinander verschaltet sind und die für die stufenlose Regelung eines Druckes gedacht sind. Beide Ventile besitzen eine Federrückstellung, wobei das Vorsteuerventil ein Erregersystem aufweist. Aufgrund der konstruktiven Ausgestaltung der Schieberventile im sogenannten Folgekolbenprinzip ist eine mechanische Kopplung beider Ventile gegeben insoweit, als das Vorsteuerventil durch einen Ventilkörper gebildet ist, der innerhalb des eigentlichen Ventilschiebers angeordnet ist.

In der DE 28 50 590 A1 ist ein Elektromagnetventil für eine Hydrauliksteuerung beschrieben, welches im Ventilgehäuse eine elektromagnetische Betätigungsvorrichtung und eine durch diese betätigte Ventilvorrichtung aufweist.

Aufgabe der Erfindung ist es, einen Hochspannungsschalter zu schaffen, dessen Aufbau erheblich vereinfacht ist, wobei erreicht werden soll, dass eine einmal initiierte Position auch ohne anliegendes Steuersignal und auch bei Druckverlust beibehalten wird.

Diese Aufgabe wird gelöst durch die Merkmale des Anspruches 1.

Damit sind die Drücke px (=Steuerdruck) und pz (Druck zur Kolbenzylinderanordnung) der beiden 3/2-Wegeventile im statischen Fall stets zueinander invertiert. Wenn sich der Steuerdruck px auf Hochdruck befindet, befindet sich der Druck pz auf Niederdruck und umgekehrt. Durch die Verwendung der beiden 3/2-Wegeventile bleibt die Anordnung langzeitstabil in der jeweiligen geschalteten Position auch im Falle von Leckagen.

Erfindungsgemäß ist dem Vorsteuerventil je ein Magnetsystem für die Schaltrichtungen zugeordnet. Damit besitzt das Vorsteuerventil zwei Magnetsysteme, und zwar für jede Schaltrichtung eine.

Erfindungsgemäß umfaßt das Hauptsteuerventil drei Steuerflächen, von denen zwei, eine zweite und eine dritte, Steuerflächen in die gleiche Richtung und die erste Steuerfläche in die entgegen gesetzte Richtung mit Hydraulikfluid beaufschlagbar sind, wobei die Abmessungen der Steuerflächen der Formel F1 > F2 + F3 folgen. Das heißt, dass der Flächeninhalt der ersten Steuerfläche F1 größer ist als die Summe der Flächeninhalte der zweiten und dritten Steuerfläche F2, F3.

Das Vorsteuerventil mit dem Magnetsystem ist so ansteuerbar, dass die erste Steuerfläche des Hauptsteuerventils in einer ersten Stellung des Vorsteuerventils mit Niederdruck verbunden ist, wodurch das Hauptsteuerventil durch die jeweils mit Hochdruckfluid beaufschlagte zweite und dritte Steuerfläche umgeschaltet wird und der Kolben der Kolbenzylinder-Anordnung in Richtung Ausfahren der Kolbenstange bewegbar ist, und in einer zweiten Stellung des Vorsteuerventils mit Hochdruckfluid beaufschlagt wird, so dass das Hauptsteuerventil den Raum oberhalb des Kolbens mit Niederdruck verbindet, wodurch der Kolben in Richtung Einfahren der Kolbenstange beaufschlagt wird.

Weiterhin ist ein besonderer Vorteil darin zu sehen, dass der Aufbau des Hauptventils sehr vereinfacht ist. Der als bewegliches Teil dienende Kolben kann zwischen den beiden Dichtsitzen hin- und her schalten, wobei der Kolben durch den Druck am Hochdruckanschluss in die eine Richtung und durch den Steuerdruck in die andere Richtung bewegt wird. Das Ventil benötigt daher lediglich eine dynamische Weichdichtung und kann daher deutlich kostengünstiger hergestellt werden. Auch kann das Vorsteuerventil einen deutlich kleineren Hub ausführen als z.B. bei der Ventilanordnung nach der DE 19 932 139 B4, weil die Kopplung beider Ventile hydraulisch erfolgt.

Die erfindungsgemäße Ventilanordnung ist bistabil, so dass eine einmal initiierte Position auch bei Druckverlust beibehalten wird.

An Hand der folgenden Figuren, in der ein Ausführungsbeispiel der Erfindung dargestellt ist, sollen die Erfindung, weitere vorteilhafte Ausgestaltungen und Verbesserungen sowie weitere Vorteile der Erfindung näher erläutert und beschrieben werden.

Es zeigen:
- Fig. 1 und 2: je eine Schaltungsanordnung einer erfindungsgemäßen Ventilanordnung in zwei unterschiedlichen Stellungen, wobei die Fig. 1 die Ausschaltstellung des Leistungsschalters, also wenn die Kolbenstange der Kolben-Zylinderanordnung eingefahren ist, und die Fig. 2 die Einschaltstellung des Leistungsschalters, wenn die Kolbenstange ausgefahren ist, zeigen, und
- Fig. 3 und 4: ein Hauptventil in schematischer Darstellung, ebenfalls in zwei unterschiedlichen Stellungen.

Es sei Bezug genommen auf Fig. 1.

Die Schaltungsanordnung 10, auch Ventilanordnung 10 genannt, dient zur Ansteuerung des beweglichen Kontaktstückes 11 eines Hochspannungsleistungsschalters 12 über eine Kolben-Zylinderanordnung 13, in deren Zylinder 14 ein Kolben 15 beweglich angeordnet ist, an dessen einen Seite, die den Raum 16 unterhalb des Kolbens 15 begrenzt, eine Kolbenstange 17 angeschlossen ist, die mit dem beweglichen Kontaktstück 11 des Schalters 12 gekoppelt ist. Auf der entgegengesetzt liegenden Seite des Kolbens 15 befindet sich ein Raum 18 oberhalb des Kolbens 15, wobei die diesen Raum 18 begrenzende Kolbenfläche größer ist als diejenige, die den Raum 16 begrenzt, weil dort die Kolbenfläche um die Querschnittsfläche der Kolbenstange 17 verringert ist. Wenn nun sowohl in die Räume 16 und 18 unter- und oberhalb des Kolbens 15 Hydraulikfluid gepumpt wird, wird der Kolben 15 in Richtung P1 und die Kolbenstange 17 in Richtung Schließen des beweglichen Kontaktstückes 11 bewegt. Wenn der Raum 18 oberhalb des Kolbens 15 entlastet wird, also mit einem Niederdruckbehälter 26 (s. unten) verbunden wird, bewegt der Druck innerhalb des Raumes 16 unterhalb des Kolbens 15 diesen in eine der Pfeilrichtung P1 entgegengesetzte Richtung.

Die Fig. 1 zeigt die Ventilanordnung 10 in der Stellung, in der die Kolbenstange 17 eingezogen ist, also in der Stellung, in welcher der Leistungsschalter 12 ausgeschaltet ist, wogegen die Fig. 2 die Ventilanordnung in der Stellung zeigt, in der die Kolbenstange 17 ausgefahren und der Leistungsschalter 12 eingeschaltet ist.

Die Ventilanordnung 10 umfasst ein Hauptsteuerventil 20 oder Hauptventil 20 und ein Vorsteuerventil 21.

Das Vorsteuerventil 21 ist ein in zwei Richtungen mittels je eines Magnetsystems 22 und 23 betätigbares 3/2-Wegeventil, wobei das eine Magnetsystem 22 das Vorsteuerventil 21 in Richtung "Aus" und das andere Magnetsystem 23 das Vorsteuerventil 21 in Richtung "Ein" betätigen, wie weiter unten näher erläutert wird. "Aus" bedeutet Ausschalten des Leistungsschalters und Einfahren der Kolbenstange 17 in den Zylinder 14 und "EIN" bedeutet Einschalten des Leistungsschalters 12 und Ausfahren der Kolbenstange 17. Das Vorsteuerventil 21 besitzt eine erste Anschlussöffnung 24, die über eine erste Leitung 25 mit einem Niederdruckbehälter 26 verbunden ist. Das Vorsteuerventil 21 besitzt eine zweite Anschlussöffnung 27, die über eine zweite Leitung 28 mit einem Hochdruckbehälter 29 oder einem Hochdrucktank, einer Hochdruckpumpe oder dergleichen verbunden ist. An einer dritten Anschlussöffnung 30 schließt eine dritte Leitung 31 an, die mit einer ersten Steuerfläche F1 des ebenfalls als 3/2-Wegeventil ausgebildeten Hauptventils 20 verbunden ist.

Das Hauptventil 20 besitzt ähnlich wie das Vorsteuerventil 21 eine erste Anschlussöffnung 32, die über eine vierte Leitung 33 ebenfalls mit dem Niederdrucktank 26 verbunden ist. An einer zweiten Anschlussöffnung 34 des Hauptsteuerventils 20 ist eine fünfte Leitung 35 angeschlossen, die mit dem Hochdrucktank oder -behälter 29 verbunden ist. An einer dritten Anschlussöffnung 36 des Hauptsteuerventils 20 ist eine sechste Leitung 37 angeschlossen, die diese Anschlussöffnung mit dem Raum 18 oberhalb des Kolbens 15 verbindet. Eine siebte Leitung 38 verbindet den Raum 16 unterhalb des Kolbens 15 mit dem Hochdruckbehälter 29. Dabei sind die Leitungen 28, 35 und 38 miteinander, was hier in der Fig. 1 symbolisch durch die Knotenpunkte 40 und 41 dargestellt ist, und mit dem Hochdruckbehälter 29 verbunden. Sie befinden sich damit auf Hochdruck. Über je eine Rückführleitung 39 und 40a sind die Anschlussöffnungen 36 und 34 mit je einer zweiten und dritten Steuerfläche F2 und F3 verbunden, wobei die Steuerflächen F1, F2 und F3 entsprechend der Formel $F 1 > F 2 + F 3$ zu bemessen sind. Das bedeutet, dass der Flächeninhalt der ersten Steuerfläche F1 größer ist als die Summe der Flächeninhalte der zweiten und dritten Steuerfläche F2, F3.

Die Arbeitsweise der Ventilanordnung ist nun wie folgt:

In der in der Fig. 1 dargestellten Stellung ist das Vorsteuerventil 21 mittels des einen Magnetsystems 22 in die "Aus"-Stellung gebracht worden, in der der Raum 18 oberhalb des Kolbens 15 über die Leitungen 33 und 37 mit dem Niederdruckbehälter 26 verbunden und damit entlastet ist. An der ersten Steuerfläche F1 steht als Steuerdruck px = Hochdruck an, weil das Vorsteuerventil 21 die Anschlussöffnungen 27 und 30 auf Durchlass gestellt hat. Der Zustelldruck pz, der den Fluiddruck des Raumes 18 oberhalb des Kolbens 15 bildet, befindet sich auf Niederdruck. An der dritten Steuerfläche F3 steht Hochdruck an, wogegen an der zweiten Steuerfläche F2 über die Rückführleitung 39 Niederdruck herrscht.

Wenn nun der Leistungsschalter 12 eingeschaltet werden soll, sind der Kolben 15 und die Kolbenstange 17 in Pfeilrichtung P1 zu bewegen, siehe Fig. 2. Hierzu wird das Vorsteuerventil 21 mittels des anderen Magnetsystems 23 auf "Ein"-Stellung gebracht, so dass die Anschlussöffnungen 30 und 24 auf Durchlass umgeschaltet werden, so dass sich der Steuerdruck px auf Niederdruck befindet. Dadurch wird das Hauptsteuerventil 20 umgesteuert, wodurch die Anschlussöffnung 36 mit der Anschlussöffnung 34 verbunden wird, so dass hierüber Hochdruckfluid mit Hochdruck als Zustelldruck pz = Hochdruck dem Raum 18 oberhalb des Kolbens 15 zugeführt wird. Der Raum unterhalb des Kolbens 15 steht dauernd unter Hochdruck und ist mit den Hochdrucktank 29 verbunden. Aufgrund der Querschnittsdifferenz zwischen der Kolbenfläche oberhalb und unterhalb des Kolbens 15 werden der Kolben 15 und die Kolbenstange 17 in Pfeilrichtung P1 bewegt, so dass der Leistungsschalter 12 eingeschaltet wird. Der Steuerdruck px befindet sich auf Niederdruck und der Zustelldruck pz ist auf Hochdruck. Die Drücke px und pz sind jeweils statisch invertiert. Wenn an der Anschlussöffnung 30 des Vorsteuerventils 21 der Druck px = Hochdruck herrscht, dann ist der Druck an der ersten Steuerfläche F₁ ebenfalls auf Hochdruck; der Druck pz an der Anschlussöffnung 36 des Hauptsteuerventils 20 befindet sich dann auf Niederdruck, und umgekehrt in der Stellung, die in der Fig. 2 dargestellt ist.

Es sei nun Bezug genommen auf die Figuren 3 und 4, in der eine schematische Darstellung einer konstruktiven Ausgestaltung des Hauptsteuerventils 20 gezeigt ist.

Die Fig. 3 zeigt das Hauptsteuerventil, das hier in den Fig. 3 und 4 die Bezugsziffer 50 trägt, in der Stellung des Hauptsteuerventils 20 gemäß Fig. 1 und 2.

Das Hauptsteuerventil gemäß Fig. 4 ist in der Stellung gezeichnet, die das Hauptsteuerventil 20 gemäß Fig. 2 einnimmt.

Rein schematisch besitzt das Hauptsteuerventil 50 der Figuren 3 und 4 einen Zylinderkörper 51, in dem ein Kolben 52 aufgenommen und hin- und herbewegbar ist. Der Kolben 52 besitzt einen ersten Kolbenabschnitt 53 mit zwei an seinen entgegengesetzt liegenden Enden angeordneten Anfasungen 54 und 55. An dem ersten Kolbenabschnitt 53 schließt sich ein axial verlaufender Steg 56 an, an dem ein zweiter Kolbenabschnitt 57 angeformt ist.

Der Zylinderkörper 51 besitzt einen ersten Zylinderabschnitt 58, der über eine radiale Stufung 59 in einen zweiten Zylinderabschnitt 60 mit größerem Innendurchmesser übergeht, wobei die Kante zwischen der Innenfläche des ersten Zylinderabschnittes 58 und der Anfasung oder Schrägfläche 54 eine erste Dichtstelle 61 bildet. Der Innendurchmesser des zweiten Zylinderabschnittes 60 ist größer als der Innendurchmesser des ersten Zylinderabschnittes 58.

An den zweiten Zylinderabschnitt 60 schließt sich eine zweite radiale Stufung 62 an, die in einen dritten Zylinderabschnitt 63 übergeht, wobei zwischen der Innenfläche des dritten Zylinderabschnittes 63 und der Stufung 62 eine Kante 64 vorgesehen ist, die zusammen mit der Schrägfläche oder Anfasung 55 in der Stellung, in welcher der Kolben gemäß Fig. 4 steht, eine Dichtstelle 65 bildet. Der Innendurchmesser des dritten Zylinderabschnittes 63 ist größer als der Innendurchmesser des ersten Zylinderabschnittes 58 und auch kleiner als der Innendurchmesser des zweiten Zylinderabschnittes 60.

An den dritten Zylinderabschnitt 63 schließt sich ein vierter Zylinderabschnitt 66 an. Der Zylinderkörper 51 besitzt anschließend an den vierten Zylinderabschnitt einen Boden 67, der eine Durchgangsöffnung 68 aufweist. Der Außendurchmesser des zweiten Kolbenabschnittes 57 entspricht dem Innendurchmesser des vierten Zylinderabschnittes 66.

Der Zylinderkörper besitzt weiterhin Radialbohrungen 69 und 70. Die erste Radialbohrung 69 befindet sich zwischen den Dichtstellen 61 und 65 und die zweite Radialbohrung 70 mündet in den Bereich zwischen der Dichtstelle 65 und dem zweiten Kolbenabschnitt 57 ein.

Die freie Fläche 52a des ersten Kolbenabschnittes 53 befindet sich innerhalb der Dichtstelle 61 und ist über die Anschlussöffnung 34 dauerhaft mit Hochdruck verbunden, wie durch den Buchstaben P dargestellt. Die Dichtstellen 61 und 65 sind kreisförmig.

Die erste Radialbohrung 69 entspricht der Anschlussöffnung 36 (siehe Fig. 1 und 2) und ist mit dem Raum 18 oberhalb des Kolbens verbunden. Die zweite Radialbohrung 70 entspricht dabei der Anschlussöffnung 32 (siehe Fig. 1 und 2) und ist dauernd mit dem Niederdrucktank verbunden, was durch den Buchstaben T gekennzeichnet ist. Die Verbindung der ersten Radialbohrung 69 mit dem Raum 18 oberhalb des Kolbens wird durch den Buchstaben Z symbolisiert. Die in den Fig. 1 und 2 dargestellte zweite Steuerfläche F2 ist z.B. in der Stellung gemäß Fig. 3 gebildet durch die Differenz der Flächen innerhalb der Dichtstellen 65 und 61, wohingegen die in der Fig. 1 und Fig. 2 dargestellte dritte Steuerfläche F3 durch die Fläche innerhalb der Dichtstelle 61 gebildet wird. Die Rückführleitungen 39 und 40a sind im Hauptsteuerventil 50 integriert und bilden keine eigenen Leitungsführungen. In den Fig. 1 und 2 sind diese Rückführleitungen 39 und 40a zur Verdeutlichung der Wirkungsweise der Schaltungsanordnung dargestellt.

Die Fig. 3 zeigt das erste Hauptsteuerventil in der Stellung gemäß Fig. 1. Dabei steht an der der Durchgangsöffnung 68 zugewandten Fläche des Kolbenabschnitts 57 Hochdruck an, so dass diese Fläche der ersten Steuerfläche F1 entspricht. Zwar steht an der Fläche 52a des ersten Kolbenabschnitts 53 ebenfalls Hochdruck an; da jedoch die der Durchgangsöffnung 68 zugewandte Fläche des Kolbenabschnittes 57 größer ist als die dem Hochdruck ausgesetzte Fläche 52a, wird der Kolben 52 dauerhaft in Pfeilrichtung P2 gedrückt, wodurch die Dichtstelle 61 geschlossen ist. Über die erste und zweite Radialbohrung 69 und 70 befindet sich der Raum 18 oberhalb des Kolbens 15 auf Niederdruck.

Nach Umsteuerung, wenn also an der ersten Steuerfläche F1, die der der Durchgangsöffnung 68 zugewandten Fläche des Kolbens 52 beziehungsweise des zweiten Kolbenabschnittes 57 entspricht, Niederdruck ansteht, wie aus Fig. 2 ersichtlich, dann wird über die Fläche 52a der Kolben 52 entgegen der Pfeilrichtung P2 gedrückt, so dass die Dichtstelle 65 geschlossen ist; der Weg über die jetzt geöffnete Dichtstelle 61 ist für Hochdruck frei, so dass dem Raum 18 oberhalb des Kolbens 52 Hochdruck zugeführt werden kann, was dazu führt, dass die Kolbenstange 17 aus dem Zylinder 14 herausgefahren und der Leistungsschalter 12 geschlossen wird, siehe Fig. 2.

Bei der erfindungsgemäßen Ausgestaltung können die Hauptventilstufe und die Vorventilstufe jeweils selbstständig Druck halten, so dass Leckagen bei dem einen oder anderen der Ventile nicht zu unerwünschten Schalthandlungen führen.

## Patentansprüche

1. Hochspannungsschalter mit einer Kolben-Zylinderanordnung (13) zur Betätigung eines beweglichen Kontaktstückes und mit einer Ventilanordnung zur Betätigung der Kolben-Zylinderanordnung (13), wobei die Ventilanordnung eine Vorsteuerventilanordnung und eine Hauptsteuerventilanordnung aufweist,
wobei die Vorsteuer-und Hauptsteuerventilanordnung jeweils ein 3/2-Wegeventil als Vorsteuerventil (21) und Hauptsteuerventil (20) umfasst mit jeweils einem Steuerdruck-, einem Hochdruck- und einem Niederdruckanschluss, die miteinander derart verschaltet sind, dass über den Steuerdruckanschluss (30) des Vorsteuerventils (21) das Hauptsteuerventil (20) angesteuert wird und dass der Druck (px) an dem Steuerdruckanschluss (30) des Vorsteuerventils (20) und der Druck (pz) zum Kolben-Zylinderanordnung statisch gegeneinander invertiert sind, wobei die 3/2-Wegeventile (20, 21) als Sitzventile ausgebildet sind und lediglich hydraulisch miteinander gekoppelt sind, wobei dem Vorsteuerventil (21) je ein Magnetsystem (22, 23) für die Schaltrichtungen zugeordnet ist, und wobei das Hauptsteuerventil (20) drei Steuerflächen (F1, F2, F3) aufweist, von denen zwei, eine zweite und eine dritte, Steuerflächen (F2 und F3) in die gleiche Richtung und die erste Steuerfläche (F1) in die entgegen gesetzte Richtung mit Hydraulikfluid beaufschlagbar sind, wobei die Abmessungen der Flächeninhalte der Steuerflächen der Formel F1 > F2 + F3 folgen.

2. Hochspannungsschalter nach Anspruch 1 wobei die Kolbenzylinderanordnung (13) mit einem in einem Zylinderkörper (14) bewegbaren Kolben (15) und einer damit verbundenen Kolbenstange (17) versehen ist, wobei das Vorsteuerventil (21) mit dem Magnetsystem so ansteuerbar ist, dass die erste Steuerfläche (F1) in einer ersten Stellung des Vorsteuerventils (21) mit Niederdruck verbunden ist, wodurch das Hauptsteuerventil (20) durch die jeweils mit Hochdruckfluid beaufschlagte zweite und dritte Steuerfläche (F2, F3) umgeschaltet wird und der Kolben (15) der Kolbenzylinder-Anardnung (13) in Richtung Ausfahren der Kolbenstange (17) bewegbar ist, und in einer zweiten Stellung des Vorsteuerventils (21) mit Hochdruckfluid beaufschlagt wird, so dass das Hauptsteuerventil (20) den Raum oberhalb des Kolbens (15) mit Niederdruck verbindet, wodurch der Kolben (15) in Richtung Einfahren der Kolbenstange (17) beaufschlagt wird.

3. Hochspannungsschalter Anspruchs 2, wobei das Hauptsteuerventil (20) eine mit zwei Kolbenabschnitten (53, 57) versehene Kolbenanordnung aufweist, deren erster Kolbenabschnitt (53) vorzugsweise über Anfasungen (54, 55) an dessen entgegengesetzten Kolbenflächen mit je einer Dichtkante in zwei unterschiedlichen Stellungen zusammenwirkt, wobei der Innendurchmesser der dem Hochdruckanschluss zugewandten Fläche des ersten Kolbenabschnittes (53) kleiner ist als der Innendurchmesser dem Niederdruckanschluss zugewandten Dichtkante des ersten Kolbenabschnittes (53), deren zweiter Kolbenabschnitt (57) in einem mit einer Durchgangsöffnung (68) versehenen Zylinderkörper (51) angeordnet ist, wobei der zweite Kolbenabschnitt (57) die erste Steuerfläche (F1) aufweist, wobei die Flächen des ersten Kolbenabschnitts (53), die den Dichtkanten (61, 65) zugeordnet sind, die zweite und die dritte Steuerfläche (F2, F3) bilden.

## Claims

1. High-voltage switch comprising a piston/cylinder arrangement (13) for operating a moving contact piece and comprising a valve arrangement for operating the piston/cylinder arrangement (13), wherein the valve arrangement has a pilot control valve arrangement and a main control valve arrangement, wherein the pilot control valve arrangement and main control valve arrangement each comprise a 3/2-way valve as pilot control valve (21) and main control valve (20), each having a control-pressure connection, a high-pressure connection and a low-pressure connection which are interconnected in such a way that the main control valve (20) is activated by means of the control-pressure connection (30) of the pilot control valve (21), and that the pressure (px) at the control-pressure connection (30) of the pilot control valve (20) and the pressure (pz) to the piston/cylinder arrangement are statically inverted in relation to one another, wherein the 3/2-way valves (20, 21) are in the form of seat valves and are only hydraulically coupled to one another, wherein in each case one magnet system (22, 23) for the switching directions is associated with the pilot control valve (21), and wherein the main control valve (20) has three control faces (F1, F2, F3), of which two, a second and a third, control faces (F2 and F3) can be acted on by hydraulic fluid in the same direction and the first control face (F1) can be acted on by hydraulic fluid in the opposite direction, wherein the dimensions of the areas of the control faces follow the formula F1 > F2 + F3.

2. High-voltage switch according to Claim 1, wherein the piston/cylinder arrangement (13) is provided with a piston (15), which can move in a cylinder body (14), and a piston rod (17) which is connected to the said piston, wherein the pilot control valve (21) can be activated by the magnet system such that the first control face (F1) is connected to low pressure in a first position of the pilot control valve (21), as a result of which the main control valve (20) is switched over by the second and third control faces (F2, F3) which are each acted on by high-pressure fluid, and the piston (15) of the piston/cylinder arrangement (13) can move in the direction of extension of the piston rod (17), and in a second position of the pilot control valve (21) is acted on by high-pressure fluid, so that the main control valve (20) connects the space above the piston (15) to low pressure, as a result of which the piston (15) is acted on in the direction of retraction of the piston rod (17).

3. High-voltage switch according to Claim 2, wherein the main control valve (20) has a piston arrangement which is provided with two piston sections (53, 57), of which piston arrangement the first piston section (53) interacts with in each case one sealing edge in two different positions, preferably by means of chamfers (54, 55), at its opposite piston faces, wherein the inside diameter of that face of the first piston section (53) which faces the high-pressure connection is smaller than the inside diameter of that sealing edge of the first piston section (53) which faces the low-pressure connection, and of which piston arrangement the second piston section (57) is arranged in a cylinder body (51) which is provided with a passage opening (68), wherein the second piston section (57) has the first control face (F1), wherein the faces of the first piston section (53), which are associated with the sealing edges (61, 65), form the second and the third control face (F2, F3).

## Revendications

1. Commutateur à haute tension comportant un dispositif à pistons-cylindres (13) pour actionner une pièce de contact mobile et un dispositif à soupape destiné à actionner le dispositif à pistons-cylindres (13), dans lequel le dispositif à soupapes comprend un dispositif à soupape pilote et un dispositif à soupape de commande principale,
dans lequel les dispositifs à soupape pilote et de commande principale comprennent respectivement une soupape à 3/2 voies en tant que soupape pilote (21) et que soupape de commande principale (20) ayant respectivement un raccord de pression de commande, un raccord à haute pression et un raccord à basse pression qui sont reliés les uns aux autres de manière à ce que la soupape de commande principale (20) soit commandée par l'intermédiaire du raccord de pression de commande (30) de la soupape pilote (21) et que la pression (px) exercée sur le raccord de pression de commande (30) de la soupape pilote (20) et la pression (pz) envoyée au dispositif à pistons-cylindres soient inversées statiquement l'une par rapport à l'autre, dans lequel les soupapes à 3/2 voies (20, 21) sont réalisées sous la forme de soupapes à sièges et à ce qu'elles ne soient couplées l'une à l'autre que de manière hydraulique, dans lequel un système à aimant respectif (22, 23) destiné aux dispositifs de commutation est associé à la soupape pilote (21), et dans lequel la soupape de commande principale (20) comporte trois surfaces de commande (F1, F2, F3), parmi lesquelles deux surfaces de commande, à savoir une deuxième et une troisième surfaces de commande (F2 et F3) peuvent être exposées à un flux hydraulique dans la même direction et la première surface de commande (F1) peut être actionnée par un fluide hydraulique dans la direction opposée, dans lequel les dimensions des aires des surfaces de commande respectent la formule F1 > F2 + F3.

2. Commutateur à haute tension selon la revendication 1, dans lequel le dispositif à pistons-cylindriques (13) est muni d'un piston (15) mobile dans un corps de cylindre (14) et d'une tige de piston (17) reliée à celui-ci, dans lequel la soupape pilote (21) peut être commandée par le système à aimant de manière à ce que, à une première position de la soupape pilote (21), la surface de commande (F1) soit reliée à la basse pression, d'où il résulte que la soupape de commande principale (20) est amenée à basculer par l'intermédiaire des deuxième et troisième surfaces de commande (F2, F3) auxquelles est respectivement appliqué le fluide à haute pression et le piston (15) du dispositif à pistons-cylindres (13) est mobile dans la direction d'extension de la tige de piston (17) et, à une deuxième position de la soupape pilote (21), est exposée au fluide à haute pression, de manière à ce que la soupape pilote (20) relie l'espace situé au-dessus du piston (15) à la basse pression, d'où il résulte que le piston (15) est sollicité dans la direction d'extension de la tige de piston (17).

3. Commutateur à haute tension selon la revendication 2, dans lequel la soupape de commande principale (20) comporte un dispositif à piston muni de deux sections de piston (53, 57) dont la première section de piston (53) coopère de préférence par l'intermédiaire de chanfreins (54, 55) ménagés sur leurs surfaces de piston opposées, à une arête d'étanchéité respective à deux positions différentes, dans lequel le diamètre intérieur de la surface tournée vers le raccord à haute pression de la première section de piston (53) est inférieur au diamètre intérieur de l'arête d'étanchéité tournée vers le raccord à basse pression de la première section de piston (53), dont la deuxième section de piston (57) est disposée dans un corps de cylindre (51) muni d'une ouverture de passage (68), dans lequel la deuxième section de piston (57) comporte la première surface de commande (F1), dans lequel les surfaces de la première section de piston (53) qui sont associées aux arêtes d'étanchéité (61, 65) forment les deuxième et troisième surfaces de commande (F2, F3).
